# EUROPÄISCHE PATENTSCHRIFT

(11) **EP 1 097 873 B1**
(45) Veröffentlichungstag und Bekanntmachung des Hinweises auf die Patenterteilung: **09.03.2005**
(21) Anmeldenummer: 00124110.8
(22) Anmeldetag: 06.11.2000
(51) Int. Cl.: B65D 5/38, B65D 5/50, B65D 85/38

(54) **Behälter zur Verpackung von elektrischen Bauelementen**
Package for electric components
Emballage pour des composants électriques

(30) Priorität: 08.11.1999 DE 19953600
(43) Veröffentlichungstag der Anmeldung: 09.05.2001
(73) Patentinhaber: Tyco Electronics Austria GmbH, 1210 Wien (AT)
(72) Erfinder: Helmreich, Johannes, 3910 Zwettl (AT)
(74) Vertreter: Hirsch, Peter, Dipl.-Ing.

(56) Entgegenhaltungen:
- US-A- 3 467 251
- US-A- 5 651 464
- PATENT ABSTRACTS OF JAPAN vol. 014, no. 454 (M-1031), 28. September 1990 (1990-09-28) -& JP 02 180182 A (HITACHI LTD;OTHERS: 01), 13. Juli 1990 (1990-07-13)

## Beschreibung

Die Erfindung betrifft einen Behälter zur Verpackung von in Reihe hintereinander aufzunehmenden Stückgütern, welche ein Gehäuse mit einer flachen Bodenseite sowie zumindest aus dieser Bodenseite vorstehende stiftartige Vorsprünge aufweisen, insbesondere von elektrischen Bauelementen mit aus der Bodenseite austretenden Anschlußstiften, bestehend aus
- einer rohrförmigen, aus Pappkarton in Form des Mantels eines Parallelepipeds gefalteten Hülle, welche Seitenwände in einem der Breite der Stückgüter entsprechenden Abstand sowie eine den Vorsprüngen gegenüberstehende Bodenwand aufweist, und
- einer auf der Bodenwand der Hülle angeordneten, sich über deren gesamte Länge erstreckenden Trageschiene, welche ebenfalls aus Pappkarton gefaltet ist und mindestens eine Erhebung aufweist, auf der die Stückgüter aufliegen.

Ein derartiger Verpackungsbehälter ist beispielsweise bereits aus der DE 195 04 365 A1 bekannt. Die Trageschiene besitzt dort die Form eines fest mit dem Boden der Hülle verbundenen Einsatzes, der eine zentrale Erhebung, vorzugsweise mit dreieckigem Querschnitt, aufweist, und zwar derart, daß sich die Vorsprünge der Stückgüter zwischen der Erhebung des Einsatzes und der jeweiligen Innenwandung der Hülle befinden. Die Stückgüter, also vorzugsweise elektrische Bauelemente, werden bei dieser bekannten Verpackung einzeln eingeschoben, wobei sie auf der Erhebung des Einsatzes gleiten und seitlich durch die Innenwand der Hülle geführt werden. Diese Verpackung ist für viele Stückgüter, auch für die meisten elektrischen Bauelemente, wie Relais, mit Erfolg einsetzbar. Sie hat den Vorteil, daß sie aufgrund ihres Materials und ihrer Form sehr einfach und kostengünstig hergestellt werden kann. Da neben dem Pappkarton kein weiteres Material verwendet wird, ist diese Art der Verpackung auch besonders umweltfreundlich zu entsorgen bzw. zu verwerten.

Bei manchen Bauelementen mit verhältnismäßig großem Gewicht und außermittigem Schwerpunkt kann es jedoch vorkommen, dass sie sich beim Laden oder Entladen verkanten und in der Verpackung verklemmen, wobei auch gegebenenfalls dünne Anschlußstifte verbogen werden können.

Aus der US 3 467 251 ist ein Verpackungsbehälter mit herausziehbaren Schubladen zur Aufbewahrung von Dias bekannt. Hierbei ist ein Gehäuse vorgesehen, in welches mehrere Schubladen parallel zueinander einschiebbar sind, die je mehrere Dia-Container aufnehmen. Dabei sind in jede Schublade zwei Reihen von Dia-Containern einsetzbar, wobei die beiden Reihen durch eine Trennwand voneinander getrennt sind. Die einzelnen Schubladen weisen je zwei von der Bodenwand weg aufgebogene Seitenrippen auf, zwischen denen die zwei Dia-Container-Reihen aufgenommen werden. Aufgabe der vorliegenden Erfindung ist es deshalb, den Verpackungsbehälter der eingangs genannte Art so weiter zu entwickeln, daß die Vorteile einer einfachen, kostengünstigen und umweltfreundlichen Verpackung erhalten bleiben, daß aber auch für unterschiedliche Stückgüter mit extremen Eigenschaften die Handhabung beim Laden und Entladen erleichtert und die Sicherheit gegen Beschädigung verbessert wird.

Erfindungsgemäß wird dieses Ziel mit einem Behälter der eingangs genannten Art dadurch erreicht, daß die Trageschiene in Längsrichtung verschiebbar auf der Bodenwand der Hülle aufliegt und daß sie mit zumindest zwei von der Bodenwand weg aufgebogenen Rippen die Bodenseiten der Stückgüter beiderseits von deren Vorsprüngen abstützt.

Der erfindungsgemäße Verpackungsbehälter besteht somit wie der bekannte Behälter aus einer äußeren Hülle und einer Trageschiene, wobei diese beiden Bestandteile jedoch nicht wie dort fest miteinander verbunden sind, sondern relativ zueinander bzw. ineinander verschiebbar bleiben. Die Stückgüter, also beispielsweise die elektrischen Bauelemente, müssen dabei nicht einzeln auf einer bloß linienförmigen, mittigen Auflage in die Hülle hineingleiten, vielmehr werden sie außerhalb der Hülle auf die Trageschiene aufgesetzt und dann gemeinsam mit der Trageschiene in die Hülle hineingeschoben. Im Gegensatz zu der nur mittigen Auflage bei der bekannten Verpackung werden die Stückgüter hier beidseitig durch die Außenrippen der Trageschiene abgestützt, so daß auch bei unsymmetrischen Gewichtsverhältnissen in den Stückgütern die Gefahr des Kippens oder Verkantens ausgeschaltet wird.

Vorzugsweise ist die Hülle aus einem einzigen Stück Pappkarton durch Faltung und Verbindung überlappender Teile gebildet, wobei die Verbindung in bekannter Weise durch Kleben oder Heften oder auf andere Weise geschehen kann. Die Trageschiene besitzt in einer vorteilhaften Ausführungsform einen im wesentlichen U-förmigen Querschnitt mit einem Basisabschnitt und zwei seitlichen Rippen, wobei der Basisabschnitt auf der Bodenwand zwischen zwei angrenzenden Seitenwänden der Hülle geführt ist und wobei die Rippen die Stückgüter jeweils in Randbereichen ihrer Bodenseite abstützen. Die seitlichen Rippen können kraftschlüssig an den Seitenwänden der Hülle anliegen, wodurch eine unbeabsichtigte Verschiebung der Trageschiene vermieden wird. Darüber hinaus kann die Trageschiene zusätzlich zu den zwei seitlichen Rippen auch eine oder mehrere Mittelrippen aufweisen; welche die Stückgüter zusätzlich zu den zwei Reihen von Vorsprüngen abstützen. Dies kommt beispielsweise für sehr breite Stückgüter in Betracht; bei derartigen Stückgütern kann eine zusätzliche Mittelrippe als zusätzliche Sicherheit dienen, falls die Seitenwand der äußeren Hülle beispielsweise beim Transport deformiert wird und die Stückgüter an einer Seite von der Seitenrippe abrutschen sollten.

In einer vorteilhaften Ausgestaltung kann weiterhin vorgesehen werden, daß die Hülle zumindest in einem Endbereich zwei Einschnitte aufweist, die im wesentlichen senkrecht zu einer zwei Wände begrenzenden Kante verlaufen, und daß der Bereich zwischen den beiden Einschnitten längs der Kante nach innen einklappbar ist. Auf diese Weise können die Stückgüter an den ansonsten offenen Enden der rohrförmigen Hülle in einfacher Weise gegen ein Herausrutschen gesichert werden, ohne daß zusätzliche Sicherungselemente zum Einsatz kommen. Dabei können die durch die Einschnitte abgetrennten Endbereiche der Hülle jeweils mit einer Biegeprägung parallel zur Kante versehen sein. Mit solchen Biegeprägungen wird ein definiertes Einklappen dieser Bereiche ermöglicht. Das Einklappen kann in diesem Fall auch leicht wieder rückgängig gemacht werden, so daß ein definiertes Schließen und Öffnen der Verpackung möglich ist, ohne daß diese zerstört wird. Wie bereits erwähnt, besteht die erfindungsgemäße Verpackung aus Pappkarton, wobei die spezielle Auswahl entsprechend dem jeweiligen Einsatzzweck erfolgt. So können beispielsweise Wellpappe, Verbundkarton oder Vollkarton oder auch andere Verarbeitungsformen dieses leicht entsorgbaren Materials zum Einsatz kommen.

Die Erfindung wird nachfolgend an Ausführungsbeispielen anhand der Zeichnung näher erläutert. Es zeigen
Figur 1 einen erfindungsgemäßen Verpackungsbehälter in gefülltem und verschlossenem Zustand,
Figur 2 den Behälter von Figur 1 in geöffnetem Zustand mit teilweise herausgezogener Trageschiene,
Figuren 3, 4 und 5 jeweils einen Querschnitt durch den Behälter von Figur 1 mit unterschiedlichen Ausgestaltungen der Trageschiene.

Der in den Figuren dargestellte Verpackungsbehälter besteht aus einer äußeren Hülle 1, die aus Pappkarton so gefaltet ist, daß sie den Mantel eines Parallelepipeds bzw. im dargestellten Beispiel speziell eines Quaders bildet. Anstelle des hier gezeigten Rechteckquerschnitts könnte natürlich auch eine andere Querschnittsform gewählt werden, beispielsweise eine Trapezform, falls die aufzunehmenden Stückgüter ein Gehäuse mit nicht rechteckigem Querschnitt besitzen. Die Hülle 1 besteht aus einem einzigen Stück Karton, das durch vier Knikke zu fünf Wänden 11, 12, 13, 14 und 15 gefaltet ist. Die Wände 11 und 15 sind dabei übereinandergelegt und miteinander durch Kleben, Heften oder auf andere Weise verbunden. Auf diese Weise wird ein an beiden Enden offenes Rechteckrohr gebildet. Von den genannten Wänden hat die Wand 15 die Funktion einer Bodenwand, die durch die darunterliegende Wand 11 verstärkt wird, während die Wände 12 und 14 als Seitenwände und die Wand 13 als Dach dienen. Auf der Bodenwand 15 ist eine Trageschiene 2 in Längsrichtung verschiebbar angeordnet. Sie ist im gezeigten Beispiel gemäß Figuren 1 bis 3 mit U-förmigem Querschnitt, nämlich mit einem Basisabschnitt 21 sowie zwei seitlichen Rippen 22 und 23, ausgebildet.

Auf der Trageschiene 2 sind elektrische Bauelemente 3, im vorliegenden Falle Relais, 3 in Reihe hintereinander angeordnet. Diese Bauelemente 3 besitzen ein quaderförmiges Gehäuse, dessen Breite der lichten Weite zwischen den Seitenwänden 12 und 14 entspricht. Aus einer Bodenseite 31 dieser Bauelemente 3 treten Anschlußstifte 32 hervor, deren Länge etwas geringer ist als die Höhe der seitlichen Rippen 22 und 23 der Trageschiene. Die Abmessungen des Basisabschnittes 21 und der seitlichen Rippen 22 und 23 sind so gewählt, daß die Bauelemente 3 jeweils in Randbereichen ihrer Bodenseite 31, also beiderseits der Anschlußstifte 32, abgestützt werden. Da die Breite der Trageschiene ebenso wie die Breite der Bauelemente 3 an die Weite zwischen den Seitenwänden 12 und 14 angepaßt ist, werden sowohl die Trageschiene 2 als auch die Bauelemente 3 innerhalb der Hülle 1 so geführt, daß die Bauelemente nicht einseitig von der Trageschiene herunterfallen und verkanten. Soweit Toleranzen bzw. ein Spiel in den Breitenabmessungen zu berücksichtigen ist, wird dies durch entsprechende Bemessung der Materialdicke der Trageschiene 2 berücksichtigt.

Wenn die Bauelemente 3 auf der Trageschiene 2 in entsprechender Anzahl hintereinander angeordnet sind, kann diese Trageschiene 2 zusammen mit den Bauelementen in die Hülle 1 eingeschoben werden. Zum Verschluß der Hülle 1 dienen einklappbare Begrenzungsabschnitte 16 an den Enden der Hülle 1. Diese Begrenzungsabschnitte 16 sind dadurch gebildet, daß ausgehend von einer Biegekante 17 der Hülle zwei zueinander senkrechte Einschnitte 18 und 19 vorbereitet sind. Soweit die Begrenzungsabschnitte durch die Einschnitte 18 und 19 von der Hülle freigeschnitten sind, können sie also nach innen eingeklappt werden und dadurch die Bauelemente 3 gegen ein Herausrutschen aus der Hülle sichern. Die Trageschiene 2 ist vorzugsweise bereits dadurch gegen ein Verrutschen gesichert, daß ihre aufgebogenen seitlichen Rippen 22 und 23 kraftschlüssig an den Seitenwänden 12 und 14 der Hülle 1 anliegen.

In den Figuren 4 und 5 sind etwas abgewandelte Ausführungsformen der Trageschiene 2 gezeigt. So sind in dem Beispiel gemäß Figur 4 die seitlichen Rippen 22 und 23 zusätzlich gefaltet und somit durch eine weitere Schicht 24 bzw. 25 doppelwandig ausgebildet. Die Rippen 22 und 23 sind auf diese Weise verstärkt und bieten an ihren oberen Enden auch eine verbreiterte Auflagefläche für das Bauelement 3.

In Figur 5 ist schematisch gezeigt, daß eine Verbreiterung der Auflagefläche für das Bauelement 3 auf den seitlichen Rippen 22 und 23 auch durch Einknicken eines kurzen Endabschnittes 26 bzw. 27 erfolgen kann. Weiterhin ist in Figur 5 eine Möglichkeit gezeigt, durch Faltung der Trageschiene 2 im Mittelbereich der Basis 21 eine zusätzliche Mittelrippe 28 zu bilden. Diese Mittelrippe 28 kann beispielsweise etwas kürzer sein als die seitlichen Rippen 22 und 23, so daß sie nur dann in Funktion tritt, wenn das Bauelement 3 aufgrund einer Deformation der äußeren Hülle 1 von einer der seitlichen Rippen 22 oder 23 abrutschen sollte. In diesem Fall wird das Bauelement dann von der Mittelrippe 28 aufgefangen, so daß die Sicherheit der Anschlußstifte 32 gegen ein Verbiegen besonders gut gewährleistet wird.

## Patentansprüche

1. Behälter zur Verpackung von in Reihe hintereinander aufzunehmenden Stückgütern (3), welche ein Gehäuse mit einer flachen Bodenseite (31) sowie zumindest aus dieser Bodenseite vorstehende stiftartige Vorsprünge (32) aufweisen, insbesondere von elektrischen Bauelementen mit aus der Bodenseite austretenden Anschlußstiften, bestehend aus
- einer rohrförmigen, aus Pappkarton in Form des Mantels eines Parallelepipeds gefalteten Hülle (1), welche Seitenwände in einem der Breite der Stückgüter (3) entsprechenden Abstand sowie eine den Vorsprüngen gegenüberstehende Bodenwand (15) aufweist, und
- einer auf der Bodenwand (15) der Hülle (1) angeordneten, sich über deren gesamte Länge erstreckenden Trageschiene (2), welche ebenfalls aus Pappkarton gefaltet ist und welche einen Basisabschnitt (21) und mindestens eine Erhebung (22, 23, 28) aufweist, auf der die Stückgüter (3) aufliegen,
**dadurch gekennzeichnet, dass** die Trageschiene (2) in Längsrichtung verschiebbar auf der Bodenwand (15) der Hülle (1) aufliegt und dass sie mit zumindest zwei von der Bodenwand (15) weg aufgebogenen Rippen (22, 23) die Bodenseiten (31) der Stückgüter (3) abstützt, wobei die Abmessungen des Basisabschnitts (27) und der seitlichen Rippen (22, 23) in Abhängigkeit von den Abmessungen der Stückgüter so gewählt sind, dass die aufzunehmenden Stückgüter (3) jeweils in Randbereichen ihrer Bodenseite (31) beiderseits der stiftartigen Vorsprünge (32) abgestützt werden.

2. Behälter nach Anspruch 1,
**dadurch gekennzeichnet, daß** die Hülle (1) in Anpassung an einen rechteckigen Gehäusequerschnitt der Stückgüter (3) einen im wesentlichen rechteckigen Innenquerschnitt besitzt.

3. Behälter nach Anspruch 1 oder 2,
**dadurch gekennzeichnet, daß** die Hülle (1) aus einem Stück Pappkarton durch Faltung und Verbindung überlappender Teile (11,15), beispielsweise durch Kleben oder Heften, gebildet ist.

4. Behälter nach einem der Ansprüche 1 bis 3,
**dadurch gekennzeichnet, daß** die Trageschiene (2) einen U-förmigen Querschnitt mit einem Basisabschnitt (21) und zwei seitlichen Rippen (22,23) besitzt, wobei der Basisabschnitt (21) auf der Bodenwand (15) zwischen zwei angrenzenden Seitenwänden (12,14) der Hülle (1) geführt ist und wobei die Rippen (22,23) die Stückgüter (3) jeweils in Randbereichen ihrer Bodenseite (31) abstützen.

5. Behälter nach einem der Ansprüche 1 bis 3,
**dadurch gekennzeichnet, daß** die Trageschiene (2) einen Basisabschnitt (21) und zwei seitliche Rippen (22,23) sowie mindestens einen dazu parallele Mittelrippe (28) bildet, welche die Stückgüter zusätzlich zwischen zwei Reihen von Vorsprüngen (32) abstützt.

6. Behälter nach Anspruch 4 oder 5,
**dadurch gekennzeichnet, daß** die seitlichen Rippen (22,23) kraftschlüssig an den Seitenwänden der Hülle anliegen.

7. Behälter nach einem der Ansprüche 1 bis 6,
**dadurch gekennzeichnet, daß** die seitlichen Rippen (22,23) durch Faltung doppelwandig (24,25) ausgebildet sind.

8. Behälter nach einem der Ansprüche 1 bis 6,
**dadurch gekennzeichnet, daß** die seitlichen Rippen einen abgebogenen Auflageabschnitt (26,27) für die Stückgüter (3) aufweisen.

9. Behälter nach einem der Ansprüche 1 bis 8,
**dadurch gekennzeichnet, daß** die Hülle (1) zumindest in einem Endbereich zwei Einschnitte (18,19) aufweist, die im wesentlichen senkrecht zueinander und zu einer zwei Wände (13,14) begrenzenden Kante (17) verlaufen, und daß der durch die beiden Einschnitte abgetrennte Endabschnitt der Hülle (1) als Begrenzungsabschnitt (16) nach innen einklappbar ist.

10. Behälter nach Anspruch 9,
**dadurch gekennzeichnet, daß** von den der Kante (17) gegenüberliegenden Endpunkten der beiden Einschnitte (18,19) bis zum Ende der Hülle (1) und parallel zu der Kante (17) jeweils eine Biegeprägung (20) zum Einklappen des Begrenzungsabschnittes (16) vorgesehen ist.

## Claims

1. Container for packaging articles (3) to be received in succession in a row, comprising a housing with a flat bottom side (31) as well as rod-like protrusions (32) projecting from at least said bottom side, in particular for packaging electrical components with connection rods projecting from the bottom side, consisting of
a tube-shaped folded cover (1) made out of cardboard in the shape of the shell of a parallelepiped, which comprises side walls at a distance corresponding to the width of the articles (3) as well as a bottom wall (15) facing the protrusions, and
a carrier rail (2) which is arranged on the bottom wall (15) of the cover (1) and which extends over its entire length, also folded out of cardboard and comprising a base section (21) and at least one elevation (22, 23, 28), and on which the articles (3) are positioned,
**characterised in that** the carrier rail (2) is positioned on the bottom wall (15) of the cover (1) and can be moved in the longitudinal direction and **in that** it supports the bottom sides (31) of the articles (3) with at least two ribs (22, 23) bent upwards from the bottom wall (15), whereby the measurements of the base section (21) and the side ribs (22, 23) are selected depending on the measurements of the articles (3) in such a manner that the articles (3) which are to be received are supported in each case in border regions of their bottom sides (31) on both sides of the rod-like protrusions (32).

2. Container according to claim 1, **characterised in that** the cover (1) is adapted to a rectangular housing cross section of the articles (3) and displays an essentially rectangular internal cross section.

3. Container according to claim 1 or 2, **characterised in that** the cover (1) is formed from one piece of cardboard by means of folding and connecting overlapping parts (11, 15), for example by gluing or stapling.

4. Container according to one of claims 1 to 3, **characterised in that** the carrier rail (2) displays a U-shaped cross section with a base section (21) and two side ribs (22, 23), whereby the base section (21) is guided on the bottom wall (15) between two adjacent side walls (12, 14) of the cover (1) and whereby the ribs (22, 23) support the articles (3) in each case in the border regions of their bottom sides (31).

5. Container according to one of claims 1 to 3, **characterised in that** the carrier rail (2) comprises a base section (21) and two side ribs (22, 23), as well as at least one middle rib (28) parallel thereto, which furthermore supports the articles between two rows of protrusions (32).

6. Container according to claim 4 or 5, **characterised in that** the side ribs (22, 23) contact the side walls of the cover in a force-fitting manner.

7. Container according to one of claims 1 to 6, **characterised in that** the side ribs (22, 23) are designed to be double-walled (24, 25) by folding.

8. Container according to one of claims 1 to 6, **characterised in that** the side ribs comprise a bent-over support section (26, 27) for the articles (3).

9. Container according to one of claims 1 to 8, **characterised in that** the cover (1) comprises in at least one end region two incisions (18, 19), which extend essentially perpendicular to one another and to an edge (17) bordering two walls (13, 14), and that the end section of the cover (1) separated by the two incisions can be folded inwards as a limit section (16).

10. Container according to claim 9, **characterised in that** a bending indentation (20) for the inward folding of the limit section (16) is foreseen from the end points of the two incisions (18, 19) facing the edge (17) to the end of the cover (1), and parallel to the edge (17).

## Revendications

1. Récipient pour l'emballage d'articles (3) devant être reçus l'un derrière l'autre et de manière successive, comportant un boîtier avec un côté inférieur plat (31) ainsi que des saillies en forme de broche (32) débordant au moins de ce côté inférieur, en particulier de composants électriques comportant des broches de raccordement débordant du côté inférieur, comprenant:
une enveloppe tubulaire (1) composée de carton, pliée sous forme du manteau d'un parallélépipède, comportant des parois latérales à une distance correspondant à la largeur des articles (3) ainsi qu'une paroi inférieure (15) opposée aux saillies, et
un rail de support (2) agencé sur la paroi inférieure (15) de l'enveloppe (1), s'étendant sur l'ensemble de sa longueur, plié également à partir de carton et comportant une section de base (21) et au moins une protubérance (22, 23, 28), sur laquelle reposent les articles (3),
**caractérisé en ce que** le rail de support (2) repose sur la paroi inférieure (15) de l'enveloppe (1), de sorte à pouvoir être déplacé dans la direction longitudinale, et supporte les côtés inférieurs (31) des articles avec au moins deux nervures (22, 23) repliées à l'écart de la paroi inférieure (15), les dimensions de la section de base (21) et des nervures latérales (22, 23) étant choisies en fonction des dimensions des articles de sorte que les articles (3) devant être reçus sont respectivement supportés dans les régions de bordure de leur côté inférieur (31) des deux côtés des saillies en forme de broche (32).

2. Récipient selon la revendication 1, **caractérisé en ce que** l'enveloppe a pour l'essentiel une section transversale interne rectangulaire, adaptée à une section transversale rectangulaire du boîtier des articles (3).

3. Récipient selon les revendications 1 ou 2, **caractérisé en ce que** l'enveloppe (1) est formée à partir d'une pièce de carton, par pliage et liaison des parties à chevauchement (11, 15), par exemple par collage ou agrafage.

4. Récipient selon l'une des revendications 1 à 3, **caractérisé en ce que** le rail de support (2) a une section transversale en U, avec une section de base (21) et deux nervures latérales (22, 23), la section de base (21) étant guidée sur la paroi inférieure (15) entre deux parois latérales adjacentes (12, 14) de l'enveloppe (1), les nervures (22, 23) supportant respectivement les articles (3) dans les régions de bordure de leur côté inférieur (31).

5. Récipient selon l'une des revendications 1 à 3, **caractérisé en ce que** le rail de support (2) comporte une section de base (21) et deux nervures latérales (22, 23), ainsi qu'au moins une nervure centrale parallèle (28), assurant un support additionnel des articles entre deux rangées de saillies (32).

6. Récipient selon les revendications 4 ou 5, **caractérisé en ce que** les nervures latérales (22, 23) reposent par adhérence sur les parois latérales de l'enveloppe.

7. Récipient selon l'une des revendications 1 à 6, **caractérisé en ce que** les nervures latérales (22, 23) ont une configuration à double paroi (24, 25) établie par pliage.

8. Récipient selon l'une des revendications 1 à 6, **caractérisé en ce que** les nervures latérales comportent une section d'appui repliée (26, 27) pour les articles (3).

9. Récipient selon l'une des revendications 1 à 8, **caractérisé en ce que** l'enveloppe (1) comporte au moins dans une section d'extrémité deux entailles (18, 19), s'étendant pour l'essentiel de manière perpendiculaire l'une à l'autre et par rapport à un bord de délimitation (17) de deux parois (13, 14), la section d'extrémité de l'enveloppe (1) séparée par les deux entailles constituant une section de délimitation (16) pouvant être rabattue vers l'intérieur.

10. Récipient selon la revendication 9, **caractérisé en ce qu'**une empreinte de pliage (20) est formée à partir des deux points d'extrémité opposés au bord (17) des deux entailles (18, 19) vers l'extrémité de l'enveloppe (1), parallèlement au bord (17), pour permettre le rabattement de la section de délimitation (16).
